# EUROPÄISCHE PATENTSCHRIFT

(11) **EP 0 066 779 B1**
(45) Veröffentlichungstag und Bekanntmachung des Hinweises auf die Patenterteilung: **20.03.1985**
(21) Anmeldenummer: 82104567.1
(22) Anmeldetag: 25.05.1982
(51) Int. Cl.: B25D 17/24, B25D 17/04

(54) **Bohr- oder Meisselhammer**
Boring or chiseling hammer
Marteau pour percer ou buriner

(30) Priorität: 10.06.1981 DE 3122979
(43) Veröffentlichungstag der Anmeldung: 15.12.1982
(73) Patentinhaber: HILTI Aktiengesellschaft, 9494 Schaan (LI)
(72) Erfinder: Weilenmann, Walter, FL-9493 Schaanwald (LI); Frick, Nikolaus, FL-9494 Schaan (LI); Hirt, Peter, Dr. Phys., CH-1299 Crans-près-Céligny (CH)
(74) Vertreter: Wildi, Roland

## Beschreibung

Die Erfindung betrifft einen Bohr- oder Meisselhammer mit einem Schlagwerk, mit einem das Schlagwerk umgebenden Gehäuse und mit einem in Schlagrichtung am Gehäuse federnd abgestütztem Handgriff.

Bei Bohr- oder Meisselhämmern werden mittels eines Schlagwerks periodisch Schläge erzeugt und diese auf den Schaft eines Werkzeuges eingeleitet. Das periodische Erzeugen von Schlägen führt jedoch auch beim Gehäuse zu periodisch auftretenden Stossbelastungen, die das Gehäuse zu Schwingungen bzw. Vibrationen anregen. Diese Vibrationen werden über den Handgriff auf die Hand bzw. den Arm der Bedienungsperson übertragen. Die dabei auftretenden Beanspruchungen sind nicht nur unangenehm, sondern können auf die Dauer auch zu gesundheitlichen Schäden der Bedienungsperson führen. Insbesondere in der Leistungsklasse der Abbauhämmer werden die der Bedienungsperson zumutbaren Beanspruchungen meist überschritten.

Zur Verringerung der auftretenden Beanspruchungen sind in der Vergangenheit bereits verschiedene Massnahmen ergriffen worden. So ist es aus der DE-A-2 204 160 bekannt, den Handgriff auf dem Gehäuse federnd abzustützen. Damit diese Massnahme wirksam wird, muss jedoch der Handgriff relativ weich gefedert werden. Eine solche weiche Federung ergibt jedoch sehr lange Federwege. Dies ist wiederum aus handhabungstechnischen Gründen nachteilig.

Weiterhin ist es aus der FR-A-2 237 734 bekannt, eine Zusatzmasse in Schlagrichtung am Gehäuse federnd abzustützen. Eine solche Zusatzmasse führt zu einer gewissen Verbesserung der oben erörterten Schwingungsverhältnisse. Bei Bohr- oder Meisselhämmern der oberen Leistungsklasse sind jedoch die auf die Bedienungsperson einwirkenden Schwingungen immer noch zu stark. Eine geringe Verbesserung wäre theoretisch durch Vergrösserung der Zusatzmasse möglich. Dabei erhöht sich jedoch zwangsläufig das Gesamtgewicht des Hammers, wodurch sich ebenfalls eine verstärkte Belastung der Bedienungsperson ergibt.

Der Erfindung liegt deshalb die Aufgabe zugrunde, einen Bohr- oder Meisselhammer der angegebenen Gattung zu schaffen, der bei Aufrechterhaltung des angestrebten, geringen Gesamtgewichtes eine ausreichende Dämpfung der von dem Hammer auf die Bedienungsperson übertragenen Schwingungen aufweist.

Diese Aufgabe wird erfindungsgemäss dadurch gelöst, dass mehrere, in Schlagrichtung am Gehäuse einzeln federnd abgestützte Kolben in Führungszylindern gelagert sind, und dass die Enden der Führungszylinder über Druckausgleichsleitungen wechselseitig miteinander verbunden sind.

Zweckmässige Ausführungsformen sind in den Unteransprüchen zusammengestellt.

Die mit der Erfindung erzielten Vorteile beruhen auf folgenden Zusammenhängen: Das Zusammenwirken zwischen dem in Schlagrichtung am Gehäuse federnd abgestützten Handgriff einerseits und einer in Schlagrichtung am Gehäuse abgestützten Zusatzmasse andererseits führt zu einer relevanten Verringerung der auf die Bedienungsperson übertragenen Schwingungen. Diese Zusatzmasse übt jedoch Kippmomente auf das Gehäuse aus, die sich nur dann vermeiden lassen, wenn die Zusatzmasse exakt auf der Achse der Schlagübertragung auf das Werkzeug angeordnet wird. Da dies aus baulichen Gründen meist nicht möglich ist, muss die Zusatzmasse aussermittig am Gehäuse angeordnet werden. Dadurch entstehen jedoch wiederum aussermittig angreifende Kräfte, die ein Kippen des Gehäuses verursachen können. Um auch diese Kräfte aufzufangen, wird die Zusatzmasse durch mehrere, einzeln federnd abgestützte Kolben gebildet, die vorzugsweise symmetrisch am Gehäuse angeordnet sind. Die Verteilung der Zusatzmasse auf mehrere Kolben führt dazu, dass die einzelnen Kolben kleiner ausgebildet werden können und durch die Verteilung auf das Gehäuse weniger störend wirken als eine einzige, entsprechend grösser ausgebildete Zusatzmasse. Aus Kostengründen werden vorzugsweise zwei Kolben vorgesehen.

Bei mehr als zwei Kolben besteht die Möglichkeit, dass sich diese ungleich bewegen. So können beispielsweise zwischen den Schwingungen der einzelnen Kolben geringe Phasenverschiebungen auftreten. Diese Unterschiede verringern wiederum die oben erläuterte Wirkung der Zusatzmasse beim Betrieb des Hammers wesentlich. Um die gleichmässige, synchrone Bewegung der einzelnen Kolben zu erreichen, könnten diese beispielsweise mechanisch miteinander verbunden werden. Eine solche Lösung scheidet jedoch aus Platz- und Wirtschaftlichkeitsgründen aus.

Um bei mehreren Kolben eine gleichmässige, synchrone Bewegung zu erreichen, werden die einzelnen Kolben in Führungszylindern gelagert, deren Enden über Druckausgleichsleitungen wechselseitig miteinander verbunden sind. Die Koppelung der einzelnen Kolben untereinander erfolgt also über ein Medium, das von einem Führungszylinder zu einem anderen strömen kann. Dabei kann es sich um ein flüssiges oder gasförmiges Medium handeln.

Bei der Bewegung eines Kolbens in einem Führungszylinder entsteht auf der einen Seite ein Über-und auf der andere Seite ein Unterdruck. Durch das wechselseitige Verbinden der Enden der Führungszylinder ergibt sich also ein automatischer Druckausgleich. Bewegt sich ein Kolben schneller als der andere, so wird der sich langsamer bewegende Kolben durch den sich schneller bewegenden Kolben beschleunigt bzw. der sich schneller bewegende Kolben vom sich langsamer bewegenden Kolben gebremst. Die Bewegungen der einzelnen Kolben erfolgen also synchron.

Um eine spürbare Wirkung zu erreichen, müssen die Kolben eine gewisse Mindestgrösse haben. Da andererseits das Gesamtgewicht des Hammers durch diese Zusatzmasse direkt beeinflusst wird und das Gesamtgewicht des Hammers aus Handhabungsgründen oben begrenzt ist, darf die Zusatzmasse nicht zu gross sein. In der Praxis hat es sich als zweckmässig erwiesen, wenn die Masse des Gehäuses das acht bis zwölffache der Zusatzmasse, also der Gesamtmasse der einzelnen Kolben, beträgt. Der bevorzugte Anteil der Zusatzmasse am Gesamtgewicht des Hammers liegt damit in der Grössenordnung von etwa 10%. Dies ist im Hinblick auf die damit erreichbare Verbesserung des Bedienungskomforts durchaus tragbar. Bei Verwendung grösserer Zusatzmasse werden die Hämmer zu schwer und lassen sich nur noch mit grösseren Schwierigkeiten handhaben.

Um die optimale Dämpfung der Schwingungen zu erreichen, sollte die Eigenfrequenz der federnd abgestützten Kolben im wesentlichen der Frequenz des Schlagwerkes entsprechen. Die Eigenfrequenz der Kolben wird durch ihre Grösse sowie durch die Federkonstante der sie abstützenden Feder bestimmt. Bei Übereinstimmung der Eigenfrequenz der Kolben mit der Frequenz des Schlagwerkes schwingen die Kolben im wesentlichen gleichbleibend phasenverschoben zum Gehäuse. Dadurch wird die auf das Gehäuse ausgeübte Stosserregung zumindest zum Teil kompensiert.

Die durch das Schlagwerk erzeugte, auf das Gehäuse wirkende Stosserregung kann durch die Kolben nur teilweise kompensiert werden. Zum Abbau der vom Gehäuse auf den Handgriff übertragenen Restkräfte ist es zweckmässig, wenn die Eigenfrequenz des Handgriffes um den Faktor V2 kleiner als die Frequenz des Schlagwerkes ist. Durch diese Auslegung werden die Schwingungen im Bereich der Schlagfrequenz und darüber gedämpft auf den Handgriff übertragen. Die Eigenfrequenz des Handgriffes wird ebenfalls durch dessen Masse sowie durch die Federkonstante der den Handgriff abstützenden Federn bestimmt.

Die Erfindung wird im Folgenden anhand von Ausführungsbeispielen unter Bezugnahme auf die beiliegenden, schematischen Zeichnungen näher erläutert. Es zeigen:
Fig. 1) einen Bohrhammer, teilweise im Schnitt, und
Fig. 2) eine Draufsicht auf den Bohrhammer nach Figur 1 entsprechend dem Pfeil A mit geschnittenem Absorbergehäuse.

Der aus Figur 1 ersichtliche Bohrhammer weist ein insgesamt durch das Bezugszeichen 1 angedeutetes Gehäuse aus. Dieses Gehäuse 1 besteht aus einem Motorteil 1 a und einem Schlagwerksteil 1 b. Aus dem Schlagwerksteil 1 b ragt eine Spindel 2 heraus, die ein Spannfutter 3 für ein Werkzeug 4 trägt. An dem dem Spannfutter 3 entgegengesetzten Ende des Gehäuses 1 ist ein insgesamt mit 5 bezeichneter Handgriff angeordnet. Eine Zuleitung 6 für die elektrische Stromversorgung mündet in den Handgriff 5. Der Handgriff 5 trägt ferner einen Schalter 7 zum Ein- und Ausschalten des Bohrhammers. Der Handgriff 5 ist gegenüber dem Gehäuse 1 in Schlagrichtung, d.h. in Achsrichtung der Spindel 2, verschiebbar. Die Führung des Handgriffs 5 erfolgt über Zapfen 1 c und entsprechende Bohrungen 5a des Handgriffes 5. Der Handgriff 5 wird durch Druckfedern 8 vom Gehäuse 1 weggedrückt. Eine mit dem Zapfen 1 c verbundene Schraube 9 dient dabei als Anschlag. Der sich zwischen dem Handgriff 5 und dem Gehäuse 1 ergebende Spalt, der je nach Einfederungsgrad des Handgriffs grösser oder kleiner ist, wird durch einen Faltenbalg 10 ringsherum gegen das Eindringen von Verschmutzungen in das Innere der Maschine abgedichtet. Der Faltenbalg 10 ermöglicht die Relativbewegung zwischen dem Handgriff 5 und dem Gehäuse 1. Am Gehäuse 1 ist ferner ein insgesamt mit 11 bezeichnetes Absorbergehäuse angeordnet.

Fig. 2 zeigt wiederum das Gehäuse 1 mit dem am rückwärtigen Ende des Gehäuses 1 angeordneten Handgriff 5 und dem den Spalt zwischen dem Handgriff 5 und dem Gehäuse 1 abdichtenden Faltenbalg 10. Am entgegengesetzten Ende des Gehäuses 1 ist das auf der Spindel 2 angeordneten Futter 3 für das Werkzeug 4 ersichtlich. Das Absorbergehäuse 11 ist mit dem Gehäuse 1 verbunden und weist parallel zur Schlagrichtungsachse verlaufende Führungszylinder 11 a auf. In den Führungszylindern 11 a sind Massenkörper 12 angeordnet. Die Massenkörper 12 sind als Kolben ausgebildet und werden in den Führungszylindern 11 geführt. Die Massenkörper 12 weisen einen mit einem Federgewinde 12a versehenen Bereich auf. Eine Feder 13 ist auf das Federgewinde 12a aufgeschraubt und somit mit dem Massenkörper 12 verbunden. Das andere Ende der Feder 13 ist mit einem insgesamt mit 14 bezeichneten Widerlager verbunden. Das Widerlager 14 weist ebenfalls ein der Feder 13 angepasstes Federgewinde 14a auf. Der Massenkörper 12 ist somit über die Feder 13 mit dem Widerlager 14 verbunden. Das Widerlager 14 dient zusätzlich zum einseitigen Verschliessen des Führungszylinders 11 a. Das andere Ende des Führungszylinders 11 a wird durch einen Stopfen 15 verschlossen.

Die Massenkörper 12 und die Feder 13 bilden ein System, welches parallel zur Schlagrichtungsachse verlaufende Schwingungen ausführen kann. Durch die als Kolben wirkenden Massenkörper 12 werden die Führungszylinder 11 a in zwei Räume unterteilt. Der eine Raum, in dem auch die Feder 13 angeordnet ist, befindet sich zwischen dem Massenkörper 12 und dem Widerlager 14. Der andere Raum befindet sich zwischen dem Massenkörper 12 und dem Stopfen 15. Die vor und hinter den Massenkörpern 12 liegenden Räume sind durch Druckausgleichsleitungen 11 b, 11 c wechselseitig miteinander verbunden. Durch diese Massnahme wird eine Koppelung der beiden Massenkörper 12 erreicht.

Beim Vorlaufen eines Massenkörpers 12 entsteht auf der einen Seite ein Überdruck und auf der anderen Seite ein Unterdruck. Durch die Druckausgleichsleitungen 11 b, 11 c werden diese Druckunterschiede wechselseitig ausgeglichen. Bewegt sich der eine Massenkörper 12 schneller als der andere, so entsteht ein Überdruck, der, auf die Rückseite des anderen Massenkörpers 12 geleitet, eine Beschleunigung des sich langsamer bewegenden Massenkörpers 12 bewirkt. Umgekehrt wird der sich schneller bewegende Massenkörper 12 vom sich langsamer bewegenden Massenkörper 12 gebremst. Somit wird erreicht, dass sich beide Massenkörper 12 praktisch gleich bewegen. Durch Füllen der Führungszylinder 11 a und der Druckausgleichsleitungen 11 b, 11 c mit einer Flüssigkeit anstelle von Luft kann dabei das Verhalten der beiden Massenkörper 12 innerhalb bestimmter Grenzen verändert werden. Durch die Strömung erfolgt eine Dämpfung der Schwingungen der beiden Massenkörper 12.

Die beiden Massenkörper 12 sind so dimensioniert, dass ihre Masse etwa 10% des Gehäuses mit dem darin angeordneten Antrieb und Schlagwerk ausmacht. Die Eigenfrequenz der Massenkörper 12 entspricht im wesentlichen der Frequenz des Schlagwerkes. Die Federung des Handgriffs 5 ist so abgestimmt, dass die Eigenfrequenz des Handgriffs 5 etwa um den Faktor kleiner ist als die Frequenz des Schlagwerkes. Bspw. bei einer Frequenz des Schlagwerkes von 45 Hz beträgt die Eigenfrequenz des Handgriffs etwa 35 Hz. Eine solche Abstimmung ergibt eine optimale Reduktion der durch das Schlagwerk erzeugten Vibrationen.

## Patentansprüche

1. Bohr- oder Meisselhammer
a) mit einem Schlagwerk
b) mit einem das Schlagwerk umgebenden Gehäuse (1), und
c) mit einem in Schlagrichtung am Gehäuse (1) federnd abgestützten Handgriff (5), dadurch gekennzeichnet, dass
d) mehrere, in Schlagrichtung am Gehäuse (1) einzeln federnd abgestützte Kolben (12) in Führungszylindern (11a) gelagert sind, und dass
e) die Enden der Führungszylinder (12a) über Druckausgleichsleitungen (11 b, 11 c) wechselseitig miteinander verbunden sind.

2. Bohr- oder Meisselhammer nach Anspruch 1, dadurch gekennzeichnet, dass
f) die Masse des Gehäuses (1) das acht- bis zwölffache der Masse der Kolben (12) beträgt.

3. Bohr- oder Meisselhammer nach einem der Ansprüche 1 oder 2, dadurch gekennzeichnet, dass
g) die Eigenfrequenz der federnd abgestützten Kolben (12) im wesentlichen der Frequenz des Schlagwerkes entspricht.

4. Bohr- oder Meisselhammer nach einem der Ansprüche 1 bis 3, dadurch gekennzeichnet, dass h) die Eigenfrequenz des Handgriffes (5) um den Faktor kleiner als die Frequenz des Schlagwerkes ist.

## Claims

1. A hammer drill or chisel
a) having a percussion mechanism
b) having a housing (1) surrounding the percussion mechanism, and
c) having a handle (5) resiliently supported on the housing (1) in the percussion direction, characterised in that
d) a plurality of pistons (12), which are resiliently supported individually on the housing (1) in the percussion direction, are mounted in guide cylinders (11 a), and that
e) the ends of the guide cylinders (12a) are connected to one another at opposite sides via pressure- equalizing conduits (11 b, 11 c).

2. A hammer drill or chisel as claimed in claim 1, characterised in that
f) the mass of the housing (1) amounts to eight to twelve times the mass of the pistons (12).

3. A hammer drill or chisel as claimed in one of the claims 1 or 2, characterised in that
g) the characteristic frequency of the resiliently supported pistons (12) substantially corresponds to the frequency of the percussion mechanism.

4. A hammer drill or chisel as claimed in one of the claims 1 to 3, characterised in that
h) the characteristic frequency of the handle (5) is lower, by the factor , than the frequency of the percussion mechanism.

## Revendications

1. Marteau perforateur ou burineur comportant
a) un mécanisme de percussion,
b) un carter ( 1 ) entourant le mécanisme de percussion, et
c) une poignée (5) soutenue élastiquement sur le carter (1) dans la direction de percussion, caractérisé par le fait que
d) plusieurs pistons (12) soutenus élastiquement et individuellement sur le carter (1 ) dans la direction de percussion sont montés dans des cylindres de guidage (11a) etque
e) les extrémités des cylindres de guidage (12a) sont reliées entre elles alternativement par l'intermédiaire de conduits d'équilibrage de pression (11 b, 11 c).

2. Marteau perforateur ou burineur selon la revendication 1, caractérisé par le fait que
f) la masse du carter (1) s'élève à huit à douze fois la masse des pistons (12).
3. Marteau perforateur ou burineur selon l'une des revendications 1 ou 2, caractérisé par le fait que
g) la fréquence propre des pistons (12) soutenus élastiquement correspond sensiblement à la fréquence du mécanisme de percussion.
4. Marteau perforateur ou burineur selon l'une des revendications 1 à 3, caractérisé par le fait que
h) la fréquence propre de la poignée (5) est inférieure du facteur{2à la fréquence du mécanisme de percussion.
